# EUROPÄISCHE PATENTSCHRIFT

(11) **EP 0 723 054 B1**
(45) Veröffentlichungstag und Bekanntmachung des Hinweises auf die Patenterteilung: **10.10.2001**
(21) Anmeldenummer: 95118437.3
(22) Anmeldetag: 23.11.1995
(51) Int. Cl.: E04F 19/08

(54) **Einbaurahmen, insbesondere für Revisionsöffnungen in einer Gebäudewand**
Built-in frame, particularly for inspection holes in a building wall
Cadre de montage, en particulier pour ouvertures d'inspection dans un mur de bâtiment

(30) Priorität: 21.07.1995 DE 19526685; 19.01.1995 DE 29500759 U
(43) Veröffentlichungstag der Anmeldung: 24.07.1996
(73) Patentinhaber: Roth, Eckart, 72213 Altensteig (DE)
(72) Erfinder: Roth, Eckart, 72213 Altensteig (DE)
(74) Vertreter: Reimold, Otto, Dipl.-Phys.Dr.

(56) Entgegenhaltungen:
- DE-A- 3 523 738
- DE-B- 2 454 906
- DE-C- 4 300 436
- DE-U- 9 412 284
- DE-U- 29 500 759
- FR-A- 2 505 921
- US-A- 1 716 038

## Beschreibung

Die Erfindung betrifft einen Einbaurahmen gemäß Oberbegriff des Patentanspruchs 1.

Befinden sich in oder hinter einer Gebäudewand - hiermit sind nicht nur Seitenwände, sondern auch Decken- und Bodenwände gemeint - irgend welche Installationen oder sonstige Einrichtungen, zu denen eine Zugangsmöglichkeit gegeben sein soll, wird in die betreffende Gebäudewand eine sogenannte Revisionsöffnung eingebracht, in die man einen am Mauerwerk od.dgl. zu verankernden Einbaurahmen einsetzt, der eine lösbar von ihm gehaltene Abdeckung umfaßt. Die Abdeckung kann man gleich wie die umgebende Gebäudewand z.B. mit Flieser belegen, so daß sie optisch nicht als Abdeckung einer Revisionsöffnung erkennbar ist. Derartige Rahmen können auch zur Halterung des Spiegels usw. dienen.

Ein Einbaurahmen der eingangs genannten Art ist beispielsweise aus der DE-A-35 44 847 bekannt. Dabei sind die Rahmenleisten an den Rahmenecken auf Gehrung geschnitten und stoßen somit der Winkelhalbierenden entlang gegeneinander. Da die Revisionsöffnungen unterschiedliche Größen aufweisen können, kann man entweder eine Anzahl unterschiedlich bemaßter Rahmen auf Lager halten oder der Handwerker bestellt beim Hersteller einen Rahmen mit den gewünschten Maßen, der dann in dieser Weise gefertigt und geliefert wird. Dies ist verhältnismäßig aufwendig und im zweitgenannten Falle auch zeitraubend. Hinzu kommt, daß es verschieden große Fliesen gibt, so daß es vor allem bei einem nachträglichen Aussuchen der Fliesen vorkommen kann, daß die Rahmenabmessungen nicht dem sich ergebenden Fliesenraster entsprechen und daher ein neuer Rahmen bestellt werden muß.

Der vorliegenden Erfindung liegt deshalb die Aufgabe zugrunde, einen Einbaurahmen der eingangs genannten Art zu schaffen, der hinsichtlich der Verwendung für unterschiedlich große Revisionsöffnungen oder Fliesen günstiger ist.

Diese Aufgabe wird durch die Merkmale des Patentanspruchs 1 gelöst.

Auf diese Weise ergibt sich ein Rahmen, der sich auf der Baustelle in die richtige Größe bringen läßt, wobei an den Rahmenecken nach außen hin vorstehende Leisten-Überstände entstehen. Diese Überstände können abgeschnitten werden, man kann sie jedoch auch stehen lassen, wenn gebäudeseitig genügend Platz zur Verfügung steht. Es versteht sich, daß die Rahmenleisten im Lieferzustand eine solche Länge aufweisen müssen, die einer vom Kunden maximal gewünschten Rahmengröße entspricht.

Der erfindungsgemäße Rahmen ist also in seiner Größe an die jeweiligen Gegebenheiten anpaßbar. Dadurch wird die Lagerhaltung und die Rahmenfertigung vereinfacht.

Zweckmäßige Ausgestaltungen der Erfindung sind in den Unteransprüchen angegeben.

Ein Ausführungsbeispiel der Erfindung wird nun anhand der Zeichnung beschrieben. Es zeigen:
- Fig. 1: eine von einem Fugenraster durchzogene Gebäudefläche, z.B. eine geflieste Gebäudewand, die eine mittels eines erfindungsgemäßen Rahmens mit zugehöriger Abdeckung verdeckte Revisionsöffnung enthält,
- Fig. 2: einen erfindungsgemäßen Einbaurahmen in gesonderter Darstellung in der Fig. 1 entsprechender Vorderansicht,
- Fig. 3: einen Eckbereich des Rahmens nach Fig. 2, wobei die vorbeilaufende Rahmenleiste mit einem etwas größeren Überstand über das Rahmeneck gezeichnet ist, in vergrößerter Schrägansicht,
- Fig. 4: eines der Verbindungsteile in gesonderter Darstellung in der Fig. 2 entsprechender Ansicht,
- Fig. 5: die Anordnung nach Fig. 3 im Querschnitt gemäß der Schnittlinie V-V in vergrößerter Teildarstellung,
- Fig. 6: eine Variante im der Fig. 5 entsprechenden Querschnitt,
- Fig. 7: eine weitere Variante ebenfalls im der Fig. 5 entsprechenden Querschnitt und
- Fig. 8 - 11: jeweils einen Zwischenschritt bei einer Verkleinerung des Ausgangsrahmens nach Fig. 2 zu einem an die örtlichen Gegebenheiten angepaßten kleineren Rahmen, in stark schematisierter Darstellungsweise.

Die aus Fig. 1 ersichtliche Gebäudewand - es kann sich hier um eine Seitenwand, eine Decke oder einen Boden handeln - ist mit Fliesen 1 versehen. Sie enthält innerhalb der in Fig. 1 dick ausgezogenen Linie eine durch eine ebenfalls mit Fliesen belegte Abdeckung 2 verschlossene Revisionsöffnung, in oder hinter der sich irgend welche Installationseinrichtungen befinden. Die Revisionsöffnung wird von einem aus den Figuren 2 - 11 hervorgehenden und ohne Berücksichtigung seiner veränderten Abmessungen durchweg mit der Bezugsziffer 3 bezeichneten Einbaurahmen eingefaßt, der am die Revisionsöffnung begrenzenden Mauerwerk od.dgl. der Gebäudewand in nicht dargestellter Weise verankert ist. Der Rahmen 3 umfaßt und hält die wegnehmbare Abdeckung 2 an Ort und Stelle. Dabei ist die Abdeckung 2 wegnehmbar, damit man zu den hinter ihr angeordneten Installationseinrichtungen od.dgl. gelangen kann. Hierzu wird die Abdeckung 2 entfernbar in den Rahmen 3 eingesetzt, beispielsweise in dem am Rahmen 3 Magnete 4 angeordnet sind, die zum Rahmeninneren 5 hin vorstehen und die Abdeckung 2 halten, die zu diesem Zwecke rückseitig aus an die Magnete 4 angepaßtem Material besteht oder mit einem solchen Material stellenweise belegt ist. Das Wegnehmen der Abdeckung 2 kann beispielsweise mit Hilfe eines Saugers erfolgen.

Der Rechteckgestalt aufweisende Einbaurahmen 3 weist die vier Rahmenseiten bildende Rahmenleisten 6,7,8,9 auf, die aus einem Strangmaterial - beim Ausführungsbeispiel Metall, insbesondere Aluminium - hergestellt und an den Rahmenecken miteinander verbunden sind. Die Rahmenleisten 6,7,8,9 weisen daher alle den gleichen Querschnitt auf, wobei sie unterschiedlich oder gleich lang sein können.

Jede Rahmenleiste, beispielsweise die Rahmenleiste 6, ist mit einer ihrer Stirnseiten - Stirnseite 10 - gegen die benachbarte, an der Stirnseite 10 vorbeilaufende Rahmenleiste, beispielsweise die Rahmenleiste 7, gerichtet. Dies gilt für alle Rahmenleisten, so daß man in der gleichen Richtung umlaufend bei jedem Rahmeneck die gleichen Verhältnisse vorfindet. Oder anders ausgedrückt ist jede Rahmenleiste einerseits mit ihrer einen Stirnseite 10 sozusagen gegen die an dieser Stirnseite vorbeilaufende Rahmenleiste gestoßen, während ihr der Stirnseite 10 entgegengesetzter Bereich an der Stirnseite der dort benachbarten Rahmenleiste vorbeiläuft.

Jede Rahmenleiste, wiederum beispielsweise die Rahmenleiste 6, trägt an ihrem die genannte Stirnseite 10 bildenden Endbereich 11 ein zur vorbeilaufenden Rahmenleiste 7 hin vorstehendes Verbindungsteil 12. Dabei ist die vorbeilaufende Rahmenleiste 7 in ihrer Längsrichtung verstellbar und in der jeweiligen Längslage feststellbar mit dem betreffenden Verbindungsteil 12 verbunden. Ein sich beim Verstellen ergebender überstand der vorbeilaufenden Rahmenleiste über das Rahmeneck hinaus kann abgelängt werden.

Auf diese Weise ist es möglich, die von den Rahmenleisten 6,7,8,9 umschlossene Fläche zu verändern. Je nach dem, auf welche Abmessungen der Rahmen gebracht worden ist, steht an dem betreffenden Rahmeneck die vorbeilaufende Rahmenleiste in entsprechendem Ausmaß über die mit ihrer Stirnseite 10 gegen sie gestossene Rahmenleiste vor, wobei dieser überstand dann abgeschnitten werden kann. Man kann also, ausgehend beispielsweise von dem in Fig. 2 gezeigten Rahmen, einen kleineren Rahmen bilden, dessen Größe an die jeweilige Revisionsöffnung angepaßt ist. Dies ist in den Fig. 8 - 11 skizziert:

Der Ausgangsrahmen 3 gemäß Fig. 2 soll bei diesem Beispiel in beiden Richtungen auf eine kleinere Größe gebracht werden. Hierzu löst man an zwei einander diametral entgegengesetzten Rahmenecken, beispielsweise an dem Eck zwischen den Rahmenleisten 6 und 7 und an dem Eck zwischen den Rahmenleisten 8 und 9, die Verbindung zwischen dem Verbindungsteil 12 und der jeweils vorbeilaufenden Rahmenleiste 7 bzw. 9, so daß man die beiden jeweils von zwei Rahmenleisten 6,9 bzw. 7,8 gebildeten L-förmigen Gebilde in der einen Richtung h aufeinander zu verschieben kann, wonach man bei Erreichen der gewünschten Endabmessung die Verbindung zwischen dem jeweiligen Verbindungsteil 12 und der Rahmenleiste 7 bzw. der Rahmenleiste 9 wieder arretiert, so daß sich die aus Fig. 8 hervorgehenden Verhältnisse ergeben. Sodann schneidet oder sägt man den über die Rahmenleiste 6 überstehenden Bereich der Leiste 7, also den Leisten-überstand 7ü, und den über die Rahmenleiste 8 überstehenden überstand 9ü der Rahmenleiste 9 ab, so daß sich die aus Fig. 9 hervorgehende Gestalt ergibt. Anschließend löst man an beiden anderen Ecken die Verbindung zwischen dem jeweils Verbindungsteil 12 und der Rahmenleiste 8 bzw. der Rahmenleiste 6, so daß man die beiden von den Rahmenleisten 6,7 bzw. 8,9 gebildeten L-förmigen Gebilde in der anderen Richtung 1 gegeneinander verschieben kann, so daß bei einer Rahmenverkleinerung die Rahmenleiste 8 mit einem überstand 8ü über die Rahmenleiste 7 und die Rahmenleiste 6 mit einem überstand 6ü über die Rahmenleiste 9 übersteht. Ist die gewünschte Rahmenabmessung auch in dieser Richtung 1 eingestellt, werden die genannten Eckverbindungen wieder fixiert und die überstehenden Leistenbereiche 6ü, 8ü abgeschnitten oder abgesägt. Auf diese Weise erhält man den aus Fig. 11 ersichtlichen Einbaurahmen mit den gewünschten Abmessungen.

Somit läßt sich der Ausgangsrahmen an die örtlichen Gegebenheiten an der Baustelle anpassen, und zwar auch dann,wenn nur verhältnismäßig kleine Abmessungsänderungen erforderlich sind. Die hierzu erforderlichen Handgriffe sind sehr einfach, da ja nur die Verbindung zwischen den Verbindungsteilen und den vorbeilaufenden Rahmenleisten gelöst und wieder festgemacht werden muß.

Es wird darauf hingewiesen, daß die überstehenden Leistenbereiche 6ü,7ü,8ü,9ü auch stehen gelassen werden könnten, wenn am Einbauort genügend Platz vorhanden ist. Die Überstände würden sich dann in den außen an den Rahmen anschließenden Fugen zwischen den Fliesen erstrecken.

Die an allen Ecken gleich ausgebildeten Verbindungsteile 12 weisen zweckmäßigerweise eine plattenartige Flachgestalt auf und erstrecken sich über das jeweilige Rahmen-Inneneck. Dabei können die Verbindungsteile 12 aus Metall, beispielsweise Aluminium, bestehen.

Eine weitere zweckmäßige Maßnahme besteht darin, daß die Verbindungsteile 12 an der der Abdeckung 2 und somit auch dem Gebäuderaum abgewandten Rückseite 13 der Rahmenleisten 6,7,8,9 angeordnet sind, so daß sie den Platz für die Aufnahme der Abdeckung 2 nicht einengen.

Das Verstellen der Längslage der Rahmenleisten kann geführt erfolgen. In diesem Zusammenhang und um ohne weiteres den Rahmen-Eckwinkel von 90° zu erhalten, können die Rahmenleisten 6,7,8,9 an ihrer Rückseite 13 in der Ebene der Verbindungsteile 12 eine mit Abstand zu ihrem in der Rahmenebene nach innen weisenden Längsrand 14 verlaufende Stufenfläche 15 aufweisen, wobei die Verbindungsteile 12 mindestens an ihrer der vorbeilaufenden Rahmenleiste (in Fig. 3 die Rahmenleiste 7) zugewandten Seite einen an der Stufenfläche 15 geführten Führungsrand 16 bilden. Mit Hilfe dieser Anordnung sind die beiden jeweils ein Rahmeneck bildenden Rahmenleisten auch bei gelöster Verbindung zueinander ausgerichtet.

An der anderen Seite des Verbindungsteils 12, die an der die Stirnseite 10 bildenden Rahmenleiste befestigt ist, liegen ähnliche Verhältnisse vor, da das Verbindungsteil 12 hier einen entsprechenden Rand 17 bildet, der an der Stufenfläche 15 dieser Rahmenleiste (in Fig. 3 die Rahmenleiste 6) anliegt, wobei diese Anlage sozusagen eine Montagehilfe beim Herstellen der festen Verbindung zwischen Verbindungsteil 12 und dieser Rahmenleiste darstellt.

Somit ergibt sich beim Ausführungsbeispiel für die Verbindungsteile 12 die Gestalt einer im wesentlichen dreieckigen Platte, wobei die beiden Katheten den Führungsrand 16 und den Rand 17 bilden.

Die Verbindungsteile 12 sind mit dem die Stirnseite 10 bildenden Leisten-Endbereich 11 fest verbunden. Dabei kann die Verbindung beispielsweise durch Verpressen oder Vernieten unlösbar sein. Es kann sich jedoch, wie im dargestellten Falle, auch um eine lösbare Verbindung handeln, beispielsweise mittels einer Feststellschraube 18, die von vorne her durch ein zugehöriges Loch der betreffenden Rahmenleiste gesteckt und in eine Gewindebohrung 19 des jeweiligen Verbindungsteils 12 eingeschraubt ist. Es genügt eine einzige solche Feststellschraube 18, da das Verbindungsteil wegen seiner Anlage an der Stufenfläche 15 der betreffenden Rahmenleiste 6 verdrehfest gehalten wird.

Der an der Rückseite 13 der jeweils vorbeilaufenden Rahmenleiste 7 anliegende Bereich der Verbindungsteile 12 und die jeweils vorbeilaufende Rahmenleiste 7 können über an ihnen angeordnete, sich in Längsrichtung der vorbeilaufenden Rahmenleiste 15 erstreckende Führungsnuten und in diese eingreifende Führungsstege miteinander verbunden sein. Beim zweckmäßigen Ausführungsbeispiel befindet sich an der Stufenfläche 15 der Rahmenleisten eine solche Führungsnut 20, der ein im zusammengesteckten Zustand in sie eingreifender Führungssteg 21 am Führungsrand 16 der Verbindungsteile 12 zugeordnet ist. Die Anordnung könnte auch umgekehrt getroffen sein, d.h. die Führungsnut könnte sich am Verbindungsteil-Führungsrand und der Führungssteg an der Stufenfläche befinden. Das jeweilige Verbindungsteil 12 und die an ihr vorbeilaufende Rahmenleiste 7 sind also mittels der Führungsnut 20 und dem Führungssteg 21 in der Rahmenebene sozusagen nach Art einer Nut-Feder-Verbindung zusammengesteckt, so daß sich an dieser Stelle ein Zusammenhalt in Richtung rechtwinkelig zur Rahmenebene ergibt. Dabei läßt sich die vorbeilaufende Rahmenleiste, so lange ihre Längslage noch nicht festgestellt ist, am Führungsrand 16 vorbei verschieben.

Aus der Zeichnung geht ferner hervor, daß an der an der Rückseite 13 der vorbeilaufenden Rahmenleiste 7 anliegenden Oberseite 22 der Verbindungsteile 12 ein hochstehender Führungssteg 23 (Fig. 5) bzw. 23a (Variante gemäß Fig. 6) bzw. 23b (Variante gemäß Fig. 7) und an der Rückseite 13 der jeweils vorbeilaufenden Rahmenleiste 7 eine zugeordnete Führungsnut 24 bzw. 24a bzw. 24b zum Eingreifen des Führungsstegs 23 bzw. 23a bzw. 23b angeordnet ist. Auch hier könnte die Anordnung umgekehrt getroffen sein, daß anstelle des hochstehenden Führungsstegs von der betreffenden Rahmenleiste ein entsprechender Führungssteg nach unten gerichtet ist, der in eine entsprechende Führungsnut an der Oberseite des jeweiligen Verbindungsteils eingreift. Diese Führungssteg-Führungsnut-Anordnung 23,24 bzw. 23a, 24a bzw. 23b, 24b ist mit Bezug auf die zuvor erwähnte Führungsnut-Führungssteg-Anordnung 20,21 nach innen zum Längsrand 14 hin versetzt.

Der hochstehende Führungssteg 23 bzw. 23a bzw. 23b mit der zugehörigen Führungsnut 24 bzw. 24a bzw. 24b ergibt einen Zusammenhalt der jeweiligen Rahmenleiste, beispielsweise die Rahmenleiste 7, mit dem betreffenden Verbindungsteil 12 in der Rahmenebene, so daß die Rahmenleiste in der Rahmenebene nicht vom Verbindungsteil abgezogen werden kann. Dabei geht aus den Fig. 5 bis 7 ferner hervor, daß der hochstehende Führungssteg 23 bzw. 23a bzw. 23b bei fest zusammengebautem Rahmen an dem dem Leisten-Längsrand 14 zugewandten Führungsnutrand 25 bzw. 25a bzw. 25b anliegt. An der anderen Seite des hochstehenden Führungsstegs 23 bzw. 23a bzw. 23b befindet sich dagegen zum anderen Führungsnutrand 26 bzw. 26a bzw. 26b hin ein Spalt.

Ebenso ist zwischen dem Führungsrand 16 des Verbindungsteils 12 und der Stufenfläche 15 der Rahmenleiste und somit auch an der Führungsnut 20 und dem Führungssteg 21 ein solcher Spalt vorhanden.

Bei der Variante nach Fig. 5 läßt sich bei der Rahmenmontage der hochstehende Führungssteg 23 bzw. 23a bzw. 23b von unten her in die Führungsnut 24 bzw. 24a bzw. 24b einstecken. Man kann also bei nach unten verschwenktem Verbindungsteil 12 dieses zunächst mit seinem Führungsrand 16 an der Stufenfläche 15 mittels der dortigen Nut-Feder-Anordnung einhängen, wonach man das Verbindungsteil 12 gegen die Rückseite der Rahmenleiste schwenkt, so daß der hochstehende Führungssteg 23 bzw. 23a bzw. 23b in die zugehörige Führungsnut gelangt.

Bei den Varianten gemäß den Fig. 6 und 7 ist dagegen vorgesehen, daß der Führungssteg 23a bzw. 23b den dem Rahmenleisten-Längsrand 14 abgewandten Führungsnutrand 26a bzw. 26b hintergreift. Dies erfolgt im Falle der Fig. 6 durch einen L-förmigen Querschnitt und im Falle der Fig. 7 durch einen einseitig schwalbenschwanzähnlichen Querschnitt des hochstehenden Führungsstegs 23a bzw. 23b. Es versteht sich, daß die Führungsnut 24a bzw. 24b eine angepaßte Querschnittsform aufweist.

An der dem Führungsleisten-Längsrand 14 zugewandten Seite verlaufen die aneinander liegenden Flächen des hochstehenden Führungsstegs 23 bzw. 23a bzw. 23b und der Führungsnut 24 bzw. 24a bzw. 24b (Führungsnutrand 25 bzw. 25a bzw. 25b) bei allen Varianten dagegen rechtwinkelig zur Rahmenebene. Prinzipiell könnte jedoch auch hier ein Hintergreifen stattfinden.

Bei den Varianten nach den Fig. 6 und 7 werden die Rahmenleisten wegen der Querschnittsgestalt des Führungsstegs 23a bzw. 23b und der zugehörigen Führungsnut 24a bzw. 24b in ihrer Längsrichtung auf die Verbindungsteile aufgeschoben. Im aufgeschobenen Zustand erhält man dann, sieht man von der Leisten-Längsrichtung ab, nach allen Richtungen hin einen Zusammenhalt, so daß die Verbindungsteile nicht von den Rahmenleisten wegfallen können.

Von den dargestellten Varianten ist vor allem die aus Fig. 7 hervorgehende Querschnittsgestalt des Führungsstegs 23b und der Führungsnut 24b vorteilhaft, da eine solche Schwalbenschwanzform in Tiefenrichtung des Rahmens sehr klein gehalten werden kann, so daß die Rahmenleisten dementsprechend stabiler bleiben.

Die jeweils vorbeilaufende Rahmenleiste 7 ist zweckmäßigerweise mittels mindestens einer Befestigungsschraube 27 in der jeweiligen Längslage an dem betreffenden Verbindungsteil 12 feststellbar. In diesem Zusammenhang ist zweckmäßigerweise vorgesehen, daß die Befestigungsschraube 27 vor dem nach innen weisenden Längsrand 14 der vorbeilaufenden Rahmenleiste 7, also abseits der Rahmenleiste, in das jeweilige Verbindungsteil 12 geschraubt ist und mit ihrem Schraubenkopf 28 den Rahmenleisten-Längsrand 14 übergreift, so daß beim Festziehen der Befestigungsschraube 27 die Rahmenleiste 7 und das Verbindungsteil 12 miteinander verspannt werden.

Aus Fig. 4 geht die Gewindebohrung 29 im Verbindungsteil 12 hervor, in die die Befestigungsschraube 27 eingeschraubt wird.

Dies ergibt, ohne daß hierfür an den Rahmenleisten irgend welche Maßnahmen getroffen werden müßten, eine stufenlose Verstellung der Rahmenleisten in ihrer Längsrichtung. Zum Verstellen muß nur die jeweilige Befestigungsschraube 27 gelockert werden, so daß sich die betreffende Rahmenleiste verschieben läßt.

Prinzipiell könnte man an den Rahmenleisten auch eine Langlochanordnung vorsehen, durch die hindurch mindestens eine entsprechende Befestigungsschraube in das jeweilige Verbindungsteil eingeschraubt ist. Die dargestellte Lösung ist demgegenüber jedoch wirtschaftlicher, da bei der Herstellung keine Stanzvorgänge erforderlich sind, und außerdem bleiben die Rahmenleisten ungeschwächt. Außerdem drückt die Befestigungsschraube 27 gegen einen massiven Bereich der jeweiligen Rahmenleiste und nicht wie z.B. bei einer Langlochverstellung gegen einen dünnen Materialsteg.

Die Anordnung ist ferner bevorzugt so getroffen, daß der Längsrand 14 der Rahmenleiste abgeschrägt ist, derart, daß beim Festziehen der Befestigungsschraube 27 deren Kopf 28 gegen den abgeschrägten Längsrand 14 wirkt und dabei auf die Rahmenleiste eine die Rahmenleiste rechtwinkelig zur Rahmenebene gegen das Verbindungsteil 12 spannende Kraftkomponente und eine die Rahmenleiste in der Rahmenebene nach außen drückende und über die Führungsnut-/Führungssteganordnung mit dem Verbindungsteil 12 verspannende Kraftkomponente ausübt. Beim Festziehen der Befestigungsschraube 27 werden die jeweilige Rahmenleiste und das Verbindungsteil 12 also zum einen flächig gegeneinander gedrückt, so daß die Oberseite des Verbindungsteils 12 gegen die Rahmenleisten-Rückseite gepreßt wird. Zum anderen wird die Rahmenleiste in der Rahmenebene sozusagen nach außen gedrückt, so daß bei allen Varianten der Führungsnutrand 25 bzw. 25a bzw. 25b fest gegen die zugewandte Seite des hochstehenden Führungsstegs 23 bzw. 23a bzw. 23b gepreßt wird.

Dies ergibt einen sehr stabilen und teilearmen Rahmen. Dabei versteifen sich die Rahmenleisten 6,7,8,9 und die Verbindungsteile 12 aufgrund des Ineinandergreifens über die Führungsstege 21,23 bzw. 23a bzw. 23b und der Führungsnuten 20,24 bzw. 24a bzw. 24b sozusagen gegenseitig.

Die Befestigungsschraube 27 ist zweckmäßigerweise eine Senkkopfschraube, d.h. der Schraubenkopf 28 weist die Gestalt eines Kegelstumpfes auf. Dabei drückt die Mantelfläche des Schraubenkopfes bzw. der Schraubenkopfrand gegen den Rahmenleisten-Längsrand 14. Auf diese Weise befindet sich der Schraubenkopf 28 zumindest größtenteils neben der jeweiligen Rahmenleiste und steht nicht oder nur wenig nach oben hin vor, so daß die Rahmentiefe durch die Befestigungsschrauben nicht beeinflußt wird.

Zur geringen Bautiefe des Rahmens trägt ferner bei, daß die Rahmenleisten 6,7,8,9 an ihrer Rückseite 13 eine im Querschnitt vom Längsrand 14 bis zur Stufenfläche 15 reichende streifenartige Vertiefung 30 zur Aufnahme der Verbindungsteile 12 aufweisen.

Aus den Fig. 5 - 7 ist ferner ersichtlich, daß der Längsrand 14 der Rahmenleisten mit Bezug auf die Rahmenebene steiler als die Mantelfläche des Schraubenkopfes 28 verläuft, so daß sich ein nach unten, d.h. nach hinten erweiternder Keilspalt 31 ergibt. Auf diese Weise wird folgendes erreicht:

Die Befestigungsschraube 27 kippt bei ihrem Festziehen aufgrund des Gewindespiels etwas vom Rahmenleisten-Längsrand 14 weg. Wegen des Keilspaltes 31 erhält man trotzdem in festgezogenem Zustand eine linienähnliche Anlage des Schraubenkopfes am Längsrand 14. In den Fig. 5 - 7 ist die Befestigungsschraube noch nicht ganz festgezogen. Ferner erhält man zu Beginn des Festziehens der Befestigungsschraube, wenn es sich noch um eine punktähnliche Anlage am Längsrand 14 handelt, am Längsrand 14 eine der Kreisform des Schraubenkopfes 28 entsprechende kreisbogenförmige Einkerbung. Diese Einkerbung verhindert beim weiteren Festziehen der Befestigungsschraube, daß deren Schraubenkopf die betreffende Rahmenleiste in ihrer Längsrichtung verschiebt.

Die Rahmenleisten 6,7,8,9 weisen beim Ausführungsbeispiel einen L-ähnliche Querschnitt auf, so daß ein in der Rahmenebene verlaufender Rahmenleistenschenkel 32 und ein dem nach innen weisenden Längsrand 14 abgewandter, rechtwinkelig zur Rahmenebene stehender Rahmenleistenschenkel 33 gebildet werden. Im am Gebäude montiertem Zustand liegt der Rahmenleistenschenkel 32 hinter der Abdeckung 2, wobei an ihm die Befestigung des jeweiligen Verbindungsteil 2 erfolgt. Der andere Rahmenleistenschenkel 33 umfaßt die Abdeckung 2 und füllt die die Abdeckung 2 umgebende Fuge in der Gebäudewand aus. Dabei kann auf diesen Rahmenleistenschenkel 33 ein Kunststoff-Sichtprofil 34 aufgesetzt sein.

Wie insbesondere aus Fig. 3 bei der Rahmenleiste 6 hervorgeht, kann der die Stirnseite 10 bildende Leisten-Endbereich 11 gestuft abgeschnitten sein, so daß der Rahmenleistenschenkel 32 der Rahmenleiste 6 am Längsrand 14 der vorbeilaufenden Rahmenleiste 7 endet, während der andere Rahmenleistenschenkel 33 der Rahmenleiste 6 den Rahmenleistenschenkel 32 der vorbeilaufenden Rahmenleiste 7 übergreift und bis zu deren Rahmenleistenschenkel 33 verläuft.

Der Leisten-Endbereich 11 könnte jedoch auch ungestuft abgeschnitten sein (nicht dargestellt), so daß die Rahmenleiste 6 insgesamt am Längsrand 14 der vorbeilaufenden Rahmenleiste 7 endet. Der dann zwischen den Rahmenleistenschenkeln 33 der beiden Rahmenleisten 6,7 vorhandene Zwischenraum kann durch das auf die Rahmenleiste 6 aufgesteckte Sichtprofil 34 überbrückt werden, das man über die Rahmenleiste 6 bis zum Rahmenleistenschenkel 33 der Rahmenleiste vorstehen lassen kann.

Falls man die Magnete 4 in Rahmenleisten-Längsrichtung verstellbar an diesen anordnen möchte, kann man die Rahmenleisten mit einer entsprechenden Lochreihe, zweckmäßigerweise mit einer Reihe von Langlöchern, versehen, so daß man durch jedes Loch die Feststellschraube 18 führen kann.

Ferner kann als weitere zweckmäßige Maßnahme vorgesehen sein, daß die Rahmenleisten 6,7,8,9 und/oder das auf diese aufgesetzte Sichtprofil 34 eine sich in ihrer Längsrichtung erstreckende Maßskala aufweisen, die beispielsweise aufgedruckt oder eingeprägt sein kann. In einem solchen Falle benötigt der Handwerker zum Ablesen des jeweiligen Leistenmaßes keinen gesonderten Maßstab, so daß er beide Hände zum Einstellen des Rahmens frei hat. Die an den Rahmenleisten und/oder dem Sichtprofil angebrachte Maßskala ist ohne weiteres vorstellbar und daher nicht dargestellt.

## Patentansprüche

1. Rechteckiger Einbaurahmen, insbesondere für Revisionsöffnungen in einer Gebäudewand zum wegnehmbaren Halten einer die Revisionsöffnung verschließenden Abdeckung, mit die vier Rahmenseiten bildenden Rahmenleisten, die aus einem Strangmaterial hergestellt und an den Rahmenecken miteinander verbunden sind, **dadurch gekennzeichnet, daß** jede Rahmenleiste (6,7,8,9) mit einer ihrer Stirnseiten (10) gegen den in der Rahmenebene nach innen weisenden Längstand (14) der benachbarten, an der Stirnseite (10) vorbeilaufenden Rahmenleiste gestoßen ist und an ihrem diese Stirnseite (10) bildenden Endbereich (11) ein fest mit ihr verbundenes, zur vorbeilaufenden Rahmenleiste hin vorstehendes Verbindungsteil (12) trägt, wobei die vorbeilaufende Rahmenleiste in ihrer Längsrichtung verstellbar und in der jeweiligen Längslage feststellbar mit dem Verbindungsteil (12) verbunden und ein sich beim Verstellen ergebender Überstand der vorbeilaufenden Rahmenleiste über das Rahmeneck hinaus ablängbar ist.

2. Einbaurahmen nach Anspruch 1, **dadurch gekennzeichnet, daß** die Verbindungsteile (12) jeweils plattenartige Flachgestalt aufweisen und sich über das jeweilige Rahmen-Inneneck erstrecken.

3. Einbaurahmen nach Anspruch 1 oder 2, **dadurch gekennzeichnet, daß** die Verbindungsteile (12) an der Abdeckung (2) abgewandten Rückseite (13) der Rahmenleisten (6,7,8,9) angeordnet sind,

4. Einbaurahmen nach Anspruch 3, **dadurch gekennzeichnet, daß** die Rahmenleisten (6,7,8,9) an ihrer Rückseite (13) eine mit Abstand parallel zu ihrem in der Rahmenebene nach innen weisenden Längsrand (14) verlaufende Stufenfläche (15) aufweisen und die Verbindungsteile (12) mindestens an ihrer der vorbeilaufenden Rahmenleiste zugewandten Seite einen an der Stufenfläche (15) geführten Führungsrand (16) bilden.

5. Einbaurahmen nach Anspruch 3 oder 4, **dadurch gekennzeichnet, daß** der an der Rückseite (13) der vorbeilaufenden Rahmenleiste anliegende Bereich der Verbindungsteile (12) und die jeweils vorbeilaufende Rahmenleiste über mindestens eine an ihnen angeordnete, sich in Längsrichtung der vorbeilaufenden Rahmenleiste erstreckende Führungsnut (20,24 bzw. 24a bzw. 24b) und mindestens einen in diese eingreifenden Führungssteg (21,23 bzw. 23a bzw. 23b) miteinander verbunden sind, wobei
an der Stufenfläche (15) der Rahmenleisten eine Führungsnut (20) oder ein Führungssteg und am Führungsrand (16) der Verbindungsteile (12) ein in die Führungsnut (20) der Stufenfläche (15) eingreifender Führungssteg (21) bzw. eine Führungsnut zum Eingreifen des Führungsstegs der Stufenfläche angeordnet ist, und
an der an der Rückseite (13) der vorbeilaufenden Rahmenleiste anliegenden Oberseite (22) der Verbindungsteile (12) ein hochstehender Führungssteg (23 bzw. 23a bzw. 23b) oder eine Führungsnut und an der Rückseite (13) der jeweils vorbeilaufenden Rahmenleiste eine Führungsnut (24 bzw. 24a bzw. 24b) zum Eingreifen des Führungsstegs (23 bzw. 23a bzw. 23b) des Verbindungsteils (12) bzw. ein nach unten vorstehender, in die Führungsnut des Verbindungsteils eingreifender Führungssteg angeordnet ist.

6. Einbaurahmen nach Anspruch 5, **dadurch gekennzeichnet, daß** der hochstehende Führungssteg (23a bzw. 23b) bzw. der nach unten vorstehende Führungssteg mindestens einen der Führungsnutränder (Rand 26a bzw. 26b) hintergreift.

7. Einbaurahmen nach Anspruch 6, **dadurch gekennzeichnet, daß** der Führungssteg (23a bzw. 23b) den dem nach innen weisenden Längsrand (14) der Rahmenleiste abgewandten Führungsnutrand (26a bzw. 26b) hintergreift.

8. Einbaurahmen nach einem der Ansprüche 1 bis 7, **dadurch gekennzeichnet, daß** die vorbeilaufende Rahmenleiste mittels mindestens einer Befestigungsschraube (27) in der jeweiligen Längslage an dem betreffenden Verbindungsteil (12) feststellbar ist.

9. Einbaurahmen nach Anspruch 8, **dadurch gekennzeichnet, daß** die Befestigungsschraube (27) vor dem nach innen weisenden Längsrand (14) der vorbeilaufenden Rahmenleiste in das jeweilige Verbindungsteil (12) geschraubt ist und mit ihrem Schraubenkopf (28) den Längsrand (14) der Rahmenleiste übergreift, so daß beim Festziehen der Befestigungsschraube (27) die Rahmenleiste und das Verbindungsteil (12) miteinander verspannt werden.

10. Einbaurahmen nach Anspruch 9, **dadurch gekennzeichnet, daß** der Längsrand (14) der Rahmenleiste abgeschrägt ist, derart, daß beim Festziehen der Befestigungsschraube (27) deren Kopf (28) gegen den abgeschrägten Längsrand (14) wirkt und dabei auf die Rahmenleiste eine die Rahmenleiste rechtwinkelig zur Rahmenebene gegen das Verbindungsteil (12) spannende Kraftkomponente und eine die Rahmenleiste in der Rahmenebene nach außen drückende und über die Führungsnut-/Führungssteganordnung mit dem Verbindungsteil (12) verspannende Kraftkomponente ausübt.

11. Einbaurahmen nach Anspruch 10, **dadurch gekennzeichnet, daß** die Befestigungsschraube (27) eine Senkkopfschraube ist.

12. Einbaurahmen nach Anspruch 10, **dadurch gekennzeichnet, daß** der Längsrand (14) der Rahmenleisten mit Bezug auf die Rahmenebene steiler als die Schraubenkopf-Mantelfläche verläuft.

13. Einbaurahmen nach einem der Ansprüche 4 bis 12, **dadurch gekennzeichnet, daß** die Rahmenleisten (6,7,8,9) an ihrer Rückseite (13) eine im Querschnitt vom Längsrand (14) bis zur Stufenfläche (15) reichende streifenartige Vertiefung (30) zur Aufnahme der Verbindungsteile (12) aufweisen.

14. Einbaurahmen nach einem der Ansprüche 1 bis 13, **dadurch gekennzeichnet, daß** die Rahmenleisten (6,7,8,9) und/oder ein auf diese aufgesetztes Sichtprofil (34) eine sich in ihrer Längsrichtung erstreckende Maßskala aufweisen.

## Claims

1. Rectangular built-in frame, in particular for inspection openings in a building wall, designed to hold a removable cover sealing the inspection opening, with frame strips forming the four frame sides made from an extruded material and joined together at the frame comers, **characterized in that** one end face (10) of each frame strip (6, 7, 8, 9) is joined by a longitudinal edge (14), facing inwards in the plane of the frame, of the adjacent frame strip running past the end face (10), and carrying at its end section (11) forming this end face (10) a connecting part (12) projecting towards the passing frame strip, wherein the passing frame strip is adjustable in its longitudinal direction and connected so as to be fixable in the respective longitudinal position to the connecting part (12), and any excess length of the passing frame strip projecting beyond the frame corner as a result of the adjustment may be cut to length.

2. Built-in frame according to claim 1, **characterized in that** the connecting parts (12) each have a plate-like flat shape and extend over the respective frame inside corner.

3. Built-in frame according to claim 1 or 2, **characterized in that** connecting parts (12) are located on the rear (13) of the frame strips (6, 7, 8, 9) facing away from the cover (2).

4. Built-in frame according to claim 3, **characterized in that** the frame strips (6, 7, 8, 9) have on their rear (13) a stepped surface (15) running parallel to and with clearance from their longitudinal edge (14) which faces inwards in the plane of the frame, and the connecting parts (12) form, at least on their side which faces the passing frame strip, a guide edge (16) guided on the stepped surface (15).

5. Built-in frame according to claim 3 or 4, **characterized in that** the area of the connecting parts (12) in contact with the rear (13) of the passing frame strip and the respective passing frame strip are joined together via one or more guide slots (20, 24 or 24a or 24b) extending in the longitudinal direction of the passing frame strip and one or more guide webs (21, 23 or 23a or 23b) engaging in the said guide slot, wherein on the stepped surface (15) of the frame strip there is a guide slot (20) or a guide web and on the guide edge (16) of the connecting parts (12) there is a guide web (21) engaging in the guide slot (20) of the stepped surface (15) or a guide slot to engage the guide web of the stepped surface, and on the top side (22) of the connecting parts (12) in contact with the rear (13) of the passing frame strip there is an upwards projecting guide web (23 or 23a or 23b) or a guide slot and on the rear (13) of the respective passing frame strip a guide slot (24 or 24a or 24b) to engage in the guide web (23 or 23a or 23b) of the connecting part (12) or a downwards projecting guide web engaging in the guide slot of the connecting part.

6. Built-in frame according to claim 5, **characterized in that** the upwards extending guide web (23a or 23b) and/or the downwards extending guide web engage one or more of the guide slot edges (edge 26a and/or 26b) from behind.

7. Built-in frame according to claim 6, **characterized in that** the guide web (23a or 23b) engages the guide slot edge (26a or 26b) facing away from the inwards facing longitudinal edge (14) of the frame strip from behind.

8. Built-in frame according to any of claims 1 to 7, **characterized in that** the passing frame strip may be fixed in the respective longitudinal position on the relevant connecting part (12) by means of one or more fixing screws (27).

9. Built-in frame according to claim 8, **characterized in that** the fixing screw (27) is screwed into the relevant connecting part (12) in front of the inwards facing longitudinal edge (14) of the passing frame strip, with its screw head (28) overlapping the longitudinal edge (14) of the frame strip, so that the frame strip and the connecting part (12) are clamped together when the fixing screw (27) is tightened.

10. Built-in frame according to claim 9, **characterized in that** the longitudinal edge (14) of the frame strip is bevelled in such a way that, when the fixing screw (27) is tightened, its head (28) acts against the bevelled longitudinal edge (14) and in so doing exerts on the frame strip a force component clamping the frame strip to the connecting part (12) at right-angles to the plane of the frame, and a force component pressing the frame strip outwards in the plane of the frame and clamping it to the connecting part (12) via the guide slot/guide web arrangement.

11. Built-in frame according to claim 10, **characterized in that** the fixing screw (27) is a countersunk screw.

12. Built-in frame according to claim 10, **characterized in that** the longitudinal edge (14) of the frame strips runs at a steeper angle than the outer surface of the screw head, with reference to the plane of the frame.

13. Built-in frame according to any of claims 4 to 12, **characterized in that** the frame strips (6, 7, 8, 9) have on their rear side (13) a strip-like recess (30) for accommodating the connecting parts (12), extending in cross-section from the longitudinal edge (14) to the stepped surface (15).

14. Built-in frame according to any of claims 1 to 13, **characterized in that** the frame strips (6, 7, 8, 9) and/or a visible profile (34) placed on top of them have a scale extending in their longitudinal direction.

## Revendications

1. Cadre de montage rectangulaire, en particulier pour des ouvertures d'inspection dans une paroi d'un bâtiment, pour la fixation amovible d'un couvercle fermant l'ouverture d'inspection, comportant des baguettes de cadre, qui forment les quatre côtés du cadre et qui sont fabriquées dans une matière extrudée, et qui sont reliées entre elles aux angles du cadre, **caractérisé en ce que** chaque baguette de cadre (6, 7, 8, 9) est poussée, par l'un de ses côtés frontaux, contre le bord longitudinal (14), dirigé vers l'intérieur dans le plan du cadre, de la baguette de cadre adjacente, passant devant le côté frontal (10), et supporte dans sa zone terminale (11), qui forme ce côté frontal (10), un élément de liaison (12) relié fixement à cette baguette et dépassant vers la baguette de cadre passant devant, la baguette de cadre passant devant étant reliée à l'élément de liaison (12), de manière à pouvoir être réglée dans sa direction longitudinale et fixée dans la position longitudinale respective, et une partie de la baguette de cadre passant devant, qui dépasse de l'angle du cadre et qui résulte du réglage, pouvant être mise à longueur.

2. Cadre de montage selon la revendication 1, **caractérisé en ce que** les éléments de liaison (12) présentent chacun une forme plate du type plaque et s'étendent sur l'angle intérieur respectif du cadre.

3. Cadre de montage selon la revendication 1 ou 2, **caractérisé en ce que** les éléments de liaison (12) sont disposés sur la face arrière (13) des baguettes de cadre (6, 7, 8, 9), laquelle est tournée à l'opposé du couvercle (2).

4. Cadre de montage selon la revendication 3, **caractérisé en ce que** les baguettes de cadre (6, 7, 8, 9) présentent sur leur face arrière (13), une surface en gradin (15), qui s'étend parallèlement et à distance de son bord longitudinal (14), dirigé vers l'intérieur dans le plan du cadre, et les éléments de liaison (12) forment, au moins sur leur côté tourné vers la baguette de cadre passant devant, un bord de guidage (16) guidé sur la surface en gradin (15).

5. Cadre de montage selon la revendication 3 ou 4, **caractérisé en ce que** la zone des éléments de liaison (12), qui s'applique contre la face arrière (13) de la baguette de cadre passant devant, et la baguette de cadre passant devant dans chaque cas, sont reliées entre elles, par au moins une rainure de guidage (20, 24, respectivement 24a et 24b) disposée sur celles-ci et s'étendant dans la direction longitudinale de la baguette de cadre passant devant, et par au moins une languette de guidage (21, 23, respectivement 23a et 23b) s'engageant dans celles-ci, sur la surface en gradin (15) des baguettes de cadre étant disposée une rainure de guidage (20) ou une languette de guidage et, sur le bord de guidage (16) des éléments de liaison (12), une languette de guidage (21) s'engageant dans la rainure de guidage (20) de la surface en gradin (15), respectivement une rainure de guidage pour l'engagement de la languette de guidage de la surface en gradin, et sur la face supérieure (22) des éléments de liaison (12), qui s'applique contre la face arrière (13) de la baguette de cadre passant devant, étant disposée une nervure de guidage (23, respectivement 23a et 23b) relevée, ou une rainure de guidage et, sur la face arrière (13) de la baguette de cadre passant devant dans chaque cas, une rainure de guidage (24, respectivement 24a et 24b) pour l'engagement de la languette de guidage (23, respectivement 23a et 23b) de l'élément de liaison (12), respectivement une languette de guidage dépassant vers le bas, qui s'engage dans la rainure de guidage de l'élément de liaison.

6. Cadre de montage selon la revendication 5, **caractérisé en ce que** la languette de guidage (respectivement 23a et 23b) relevée, ou la languette de guidage dépassant vers le bas, passe derrière au moins l'un des bords (bord 26a, respectivement 26b) de la rainure de guidage.

7. Cadre de montage selon la revendication 6, **caractérisé en ce que** la languette de guidage (respectivement 23a et 23b) passe derrière le bord (respectivement 26a et 26b) de la rainure de guidage, tourné à l'opposé du bord longitudinal (14) dirigé vers l'intérieur, de la baguette de cadre.

8. Cadre de montage selon l'une des revendications 1 à 7, **caractérisé en ce que** la baguette de cadre passant devant peut être fixée, au moyen d'au moins une vis de fixation (27), dans la position longitudinale respective, à l'élément de liaison (12) concerné.

9. Cadre de montage selon la revendication 8, **caractérisé en ce que** la vis de fixation (27) est vissée, devant le bord longitudinal (14) dirigé vers l'intérieur, de la baguette de cadre passant devant, dans l'élément de liaison (12) respectif, et passe, par sa tête de vis (28), sur le bord longitudinal (14) de la baguette de cadre, ce qui fait que lorsque l'on serre la vis de fixation (27), la baguette de cadre et l'élément de liaison (12) sont serrés entre eux.

10. Cadre de montage selon la revendication 9, **caractérisé en ce que** le bord longitudinal (14) de la baguette de cadre est biseauté, de manière que lorsque l'on serre la vis de fixation (27), sa tête (28) agit contre le bord longitudinal (14) biseauté, et exerce ainsi, sur la baguette de cadre, une composante de force qui serre la baguette de cadre à angle droit, par rapport au plan du cadre, contre l'élément de liaison (12), ainsi qu'une composante de force qui presse la baguette de cadre vers l'extérieur dans le plan du cadre, et qui la serre avec l'élément de liaison (12), par l'intermédiaire de l'agencement rainure de guidage/languette de guidage.

11. Cadre de montage selon la revendication 10, **caractérisé en ce que** la vis de fixation (27) est une vis à tête conique.

12. Cadre de montage selon la revendication 10, **caractérisé en ce que** le bord longitudinal (14) des baguettes de cadre s'étend, par rapport au plan du cadre, plus abruptement que la surface d'enveloppe de la tête de vis.

13. Cadre de montage selon l'une des revendications 4 à 12, **caractérisé en ce que** les baguettes de cadre (6, 7, 8, 9) présentent, sur leur face arrière (13), un renfoncement (30) du type bande, qui s'étend en coupe transversale depuis le bord longitudinal (14) jusqu'à la surface en gradin (15) et qui est destiné à recevoir les éléments de liaison (12).

14. Cadre de montage selon l'une des revendications 1 à 13, **caractérisé en ce que** les baguettes de cadre (6, 7, 8, 9) et/ou un profilé apparent (34) placé sur celles-ci, présentent une échelle graduée qui s'étend dans leur direction longitudinale.
